# EUROPÄISCHE PATENTSCHRIFT

(11) **EP 2 581 657 B1**
(45) Veröffentlichungstag und Bekanntmachung des Hinweises auf die Patenterteilung: **10.06.2015**
(21) Anmeldenummer: 12187739.3
(22) Anmeldetag: 09.10.2012
(51) Int. Cl.: F21V 23/00, F21V 29/00, F21Y 101/02

(54) **Kühlkörper-Anordnung für eine LED-Leuchte sowie LED-Leuchte**
Cooling unit assembly for an LED lamp and LED lamp
Agencement de corps de refroidissement pour une lampe à DEL ainsi que la lampe à DEL

(30) Priorität: 10.10.2011 DE 202011051579 U
(43) Veröffentlichungstag der Anmeldung: 17.04.2013
(73) Patentinhaber: Zumtobel Lighting GmbH, 6850 Dornbirn (AT)
(72) Erfinder: Machate, Andreas, 88239 Wangen im Allgäu (DE)
(74) Vertreter: Thun, Clemens

(56) Entgegenhaltungen:
- EP-A1- 2 083 212
- EP-A1- 2 228 598
- EP-A1- 2 327 930
- US-A1- 2009 236 626
- US-A1- 2011 013 392

## Beschreibung

Die Erfindung betrifft eine Kühlkörper-Anordnung zur Kühlung von LEDs (LED: lichtemittierende Diode) einer LED-Leuchte, wobei die Kühlkörper-Anordnung einen Hauptkühlkörper mit einem nach oben weisenden Oberflächenbereich und einem nach unten weisenden Oberflächenbereich aufweist, wobei der nach unten weisende Oberflächenbereich dafür vorgesehen ist, wärmeleitend mit den LEDs verbunden zu werden. Außerdem betrifft die Erfindung eine entsprechende LED-Leuchte.

Aus der Schrift DE 20 2009 016 793 U1 ist eine LED-Leuchte mit einem entsprechenden Kühlkörper bekannt. Der Kühlkörper ist länglich und als Profilteil gestaltet. Auf seiner nach unten weisenden Oberfläche sind die LEDs über eine Platine angeordnet. Bringt man bei dieser Leuchte allerdings auf dem nach oben weisenden Oberflächenbereich des Kühlkörpers ein Betriebsgerät zum Betrieb der LEDs an, so ist die Abfuhr der Wärme, die durch die unterhalb des Betriebsgeräts befindlichen LEDs erzeugt wird, durch das Betriebsgerät im Allgemeinen beeinträchtigt.

Um dies zu verhindern, kann vorgesehen werden, unterhalb des Betriebsgeräts keine LEDs anzuordnen. Dies ist jedoch mit Bezug auf einen möglichst einheitlich erscheinenden Lichtabgabebereich bzw. mit Bezug auf die mindestens erforderliche horizontale Dimensionierung der Leuchte in der Regel nicht erwünscht. Eine andere Möglichkeit besteht darin, den Kühlkörper so groß zu dimensionieren, dass er trotz des Betriebsgeräts einen ausreichenden Wärmeabtransport der unterhalb des Betriebsgeräts befindlichen LEDs ermöglicht. Dies führt allerdings dazu, dass der Kühlkörper mit Bezug auf LEDs, die sich nicht unterhalb des Betriebsgeräts befinden, überdimensioniert ist. Hierdurch erfordert der Kühlkörper einen erhöhten Materialbedarf und außerdem sind die Möglichkeiten, die Leuchte besonders kleinräumig zu gestalten, hierdurch begrenzt.

Aus der Schrift US 2011/0013392 A1 ist eine LED-Leuchte mit einer profilartigen Kühlkörper-Anordnung bekannt. Die Anordnung umfasst einen Kühlkörper, auf dessen Unterseite LEDs angeordnet sind; an einem Randbereich weist der Kühlkörper eine Nut auf, in die ein weiteres Element der Kühlkörper-Anordnung eingeschoben ist.

Der Erfindung liegt die Aufgabe zugrunde, eine verbesserte Kühlkörper-Anordnung und eine verbesserte LED-Leuchte anzugeben. Insbesondere soll dabei eine materialsparende, sowie herstellungstechnisch und lichttechnisch vorteilhafte Gestaltung ermöglicht sein.

Diese Aufgabe wird mit den in den unabhängigen Ansprüchen angegebenen Gegenständen gelöst. Besondere Ausführungsarten der Erfindung sind in den abhängigen Ansprüchen angegeben.

Gemäß einem ersten Aspekt der Erfindung ist eine Kühlkörper-Anordnung zur Kühlung von LEDs einer LED-Leuchte vorgesehen, die einen Hauptkühlkörper mit einem nach oben weisenden Oberflächenbereich und einem nach unten weisenden Oberflächenbereich aufweist, wobei der nach unten weisende Oberflächenbereich dafür vorgesehen ist, wärmeleitend mit den LEDs verbunden zu werden. Außerdem weist die Kühlkörper-Anordnung wenigstens einen Nebenkühlkörper auf, der an dem Hauptkühlkörper angeordnet ist, insbesondere auf dem nach oben weisenden Oberflächenbereich des Hauptkühlkörpers angeordnet ist und dabei wärmeleitend mit dem Hauptkühlkörper verbunden ist.

Durch den Nebenkühlkörper kann Wärme, die durch LEDs erzeugt wird, die sich unterhalb eines Betriebsgeräts oder eines anderweitigen, auf dem Hauptkühlkörper angeordneten Bauteils der entsprechenden Leuchte befinden, effektiv abgeführt werden. Dabei kann der Hauptkühlkörper an sich derart limitiert dimensioniert sein, dass er lediglich Wärme abführt, die von LEDs erzeugt wird, die nicht unterhalb von einem entsprechenden Betriebsgerät bzw. anderweitigem Bauteil angeordnet sind. Somit lässt sich der Hauptkühlkörper mit besonders wenig Materialaufwand herstellen. Außerdem lässt sich auf diese Weise der Hauptkühlkörper und somit die Leuchte insgesamt besonders kleinräumig gestalten.

Die entsprechende LED-Leuchte und die Kühlkörper-Anordnung an sich können mit einer besonders kleinen Vertikalerstreckung, also besonders "flach", gestaltet werden, wenn der Hauptkühlkörper insgesamt flächig geformt ist, so dass - bei horizontaler Ausrichtung - seine Vertikalerstreckung weniger als 10%, vorzugsweise weniger als 5% seiner Horizontalerstreckung beträgt.

Eine besonders einfache Herstellung ist ermöglicht, weil der Hauptkühlkörper erfindungsgemäß profilförmig ist. Vorteilhaft besteht der Hauptkühlkörper aus Aluminium. Insbesondere kann er als Strangpressprofil gestaltet sein. Analoges gilt für den wenigstens einen Nebenkühlkörper.

Eine besonders gute Wärmeabgabe ist ermöglicht, wenn der wenigstens eine Nebenkühlkörper derart geformt ist, dass er sich - in einem vertikalen Querschnitt betrachtet - von dem nach oben weisenden Oberflächenbereich des Hauptkühlkörpers hauptsächlich nach oben hin erstreckt.

Vorteilhaft ist der wenigstens eine Nebenkühlkörper mit dem Hauptkühlkörper mit einem wärmeleitenden Kleber und/oder mit einer wärmeleitenden Klebefolie verbunden oder mittels Kaltverschweißen. Auf diese Weise lässt sich ein besonders guter Wärmeübergang von dem Hauptkühlkörper auf den wenigstens einen Nebenkühlkörper bewirken.

Ein besonders guter Wärmeübergang wird auch ermöglicht, wenn der wenigstens eine Nebenkühlkörper formschlüssig mit dem Hauptkühlkörper verbunden ist.

Besonders geeignet ist hierfür der wenigstens eine Nebenkühlkörper mit dem Hauptkühlkörper nach Art einer Verbindung über eine Nut und eine Feder verbunden, wobei vorzugsweise die Feder an dem Hauptkühlkörper ausgebildet ist und die Nut an dem wenigstens einen Nebenkühlkörper.

Erfindungsgemäß ist weiterhin der Hauptkühlkörper länglich geformt, so dass er sich in eine Längsrichtung erstreckt, wobei der wenigstens eine Nebenkühlkörper in Längsrichtung kürzer ist als der Hauptkühlkörper, vorzugsweise kürzer als die Hälfte der Längserstreckung des Hauptkühlkörpers. Hierdurch ist eine besonders materialsparende und dabei einfache Gestaltung der Kühlkörper-Anordnung und damit der LED-Leuchte ermöglicht.

Vorzugsweise besteht die Kühlkörper-Anordnung lediglich aus dem Hauptkühlkörper und dem wenigstens einen Nebenkühlkörper.

Gemäß einem weiteren Aspekt der Erfindung ist eine Leuchte vorgesehen, die mehrere LEDs als Lichtquelle aufweist sowie eine erfindungsgemäße Kühlkörper-Anordnung, wobei die LEDs wie vorgesehen wärmeleitend mit dem nach unten weisenden Oberflächenbereich des Hauptkühlkörpers verbunden sind.

Vorzugsweise weist die Leuchte dabei außerdem ein Betriebsgerät zum Betrieb der LEDs auf, das auf dem nach oben weisenden Oberflächenbereich des Hauptkühlkörpers angeordnet ist, wobei der wenigstens eine Nebenkühlkörper innerhalb eines zusammenhängenden Teilbereichs des nach oben weisenden Oberflächenbereichs des Hauptkühlkörper auf den nach oben weisenden Oberflächenbereich angeordnet ist, wobei sich der Teilbereich um das Betriebsgerät herum erstreckt und dabei weniger als 50%, vorzugsweise weniger als 30% der vertikalen Proj ektionsfläche des Hauptkühlkörpers einnimmt. Der wenigstens eine Nebenkühlkörper kann also in "unmittelbarer Nähe" des Betriebsgeräts angeordnet sein, wodurch eine besonders kurze Strecke für einen Wärmetransport von unterhalb des Betriebsgeräts angeordneten LEDs zu dem wenigstens einen Nebenkühlkörper ermöglicht ist.

Vorzugsweise ist zwischen dem Betriebsgerät und dem Hauptkühlkörper ein wärmeisolierendes Element angeordnet. Hierdurch lässt sich das Betriebsgerät vor einer von den LEDs erzeugten Wärme gut schützen. Das wärmeisolierende Element enthält hierfür vorteilhaft einen PUR-Schaum (PUR: Polyurethan) und/oder ein Silikon.

Die Erfindung wird im Folgenden anhand von Ausführungsbeispielen und mit Bezug auf die Zeichnungen näher erläutert. Es zeigen:
- Fig. 1: eine Skizze zu einem Ausführungsbeispiel einer erfindungsgemäßen Leuchte mit einer erfindungsgemäßen Kühlkörper-Anordnung,
- Fig. 2: eine entsprechende Skizze eines Längsschnitts,
- Fig. 3: eine entsprechende Querschnitt-Skizze und
- Figuren 4A bis 4C: Skizzen zu einer Variante.

Fig. 1 zeigt eine perspektivische Skizze zu einem Ausführungsbeispiel einer erfindungsgemäßen Leuchte mit einer erfindungsgemäßen Kühlkörper-Anordnung. Zur Erzeugung von Licht weist die Leuchte LEDs auf. Die Leuchte ist dabei für eine Abgabe des von den LEDs erzeugten Lichts in den unteren Halbraum konzipiert. In der Beschreibung wird von einer für einen entsprechenden Betrieb ausgerichteten Orientierung der Leuchte ausgegangen.

Die Kühlkörper-Anordnung zur Kühlung der LEDs umfasst einen Hauptkühlkörper 2, der vorzugsweise als Profilteil ausgebildet ist. Beispielsweise ist der Hautkühlkörper 2 als ein Strangpressprofil, insbesondere aus Aluminium ausgebildet.

Der Hauptkühlkörper 2 ist gemäß diesem Ausführungsbeispiel insgesamt länglich, so dass er sich längs einer Längsachse *L* erstreckt - hier gegeben durch die Hauptachse der Profilform - die bei der vorgesehenen Ausrichtung der Leuchte zumindest im Wesentlichen horizontal orientiert ist. Fig. 2 zeigt eine Skizze eines entsprechenden Längsschnitts, Fig. 3 einen entsprechenden Querschnitt normal mit Bezug auf die Längsachse *L.* Der Hauptkühlkörper 2 erstreckt sich dementsprechend entlang der Längsachse *L* mit einer Längserstreckung *λ1*.

Auch die Leuchte kann eine insgesamt längliche Form aufweisen, es kann sich also um eine quasi stabförmige Leuchte handeln. Dabei erstreckt sich die Leuchte ebenfalls entlang der Längsachse *L,* und zwar mit einer Längserstreckung *l.* Wie aus Fig. 2 andeutungsweise hervorgeht, ist dabei die Längserstreckung *l* der Leuchte vorzugsweise zumindest im Wesentlichen gleich groß wie die Längserstreckung *λ1* des Hauptkühlkörpers 2. Es kann vorgesehen sein, dass die Längserstreckung *l* der Leuchte um weniger als 10%, vorzugsweise um weniger als 5% von der Längserstreckung *λ1* des Hauptkühlkörpers 2 abweicht.

Wie aus Fig. 3 hervorgeht, sind die LEDs 4 auf einem nach unten weisenden Oberflächenbereich 6 des Hauptkühlkörpers 2 angeordnet, hier über eine Platine 5. Dabei sind die LEDs 4 wärmeleitend mit dem Hauptkühlkörper 2 verbunden. Der Hauptkühlkörper 2 kann also einen Träger für die LEDs 4 bilden.

Die LEDs 4 sind entlang der Längsachse *L* vorzugsweise gleichförmig verteilt angeordnet, so dass sie insbesondere zumindest näherungsweise gleichmäßig über die gesamte Längserstreckung *λ1* des Hauptkühlkörpers 2 angeordnet sind. Hierdurch lässt sich mit der Leuchte eine gleichmäßige, quasi ununterbrochen erscheinende bzw. homogene längliche Lichtabgabe ermöglichen.

Um die LEDs 4 herum kann eine lichtdurchlässige Abdeckung 7 vorgesehen sein, die beispielsweise unmittelbar an dem Hauptkühlkörper 2 fixiert sein kann. Natürlich können auch entsprechende optisch wirkende Elemente zur Beeinflussung eines von den LEDs 4 abgegebenen Lichts vorgesehen sein.

Der Hauptkühlkörper 2 weist außerdem einen nach oben weisenden Oberflächenbereich 8 auf.

Wenn der Hauptkühlkörper 2 - wie beispielhaft im Fall des Ausführungsbeispiels gezeigt -weiterhin insgesamt flächig geformt ist, lässt sich die Leuchte zudem insgesamt besonders flach ausführen. Hierzu kann vorgesehen sein, dass der Hauptkühlkörper 2 - wie beispielhaft aus Fig. 3 hervorgeht - bei horizontaler Ausrichtung - eine Vertikalerstreckung *h* aufweist, die weniger als 10%, vorzugsweise weniger als 5% seiner Längserstreckung *l* - die hier identisch mit seiner Horizontalerstreckung ist - beträgt.

Die Leuchte weist vorzugsweise außerdem ein Betriebsgerät 10 zum Betrieb der LEDs 4 auf, das auf dem nach oben weisenden Oberflächenbereich 8 des Hauptkühlkörpers 2 angeordnet ist. Das Betriebsgerät 10 weist dabei vorteilhaft eine Gerätebox als schützendes Gehäuse auf.

Insbesondere kann vorgesehen sein, dass LEDs 4 auch unterhalb des Betriebsgeräts 10 auf bzw. an dem Hauptkühlkörper 2 angeordnet sind. Dies geht an sich aus der Querschnitt-Skizze der Fig. 3 hervor, in der sowohl das Betriebsgerät 10, als auch eine der LEDs 4 zu erkennen ist. Zudem sind weitere LEDs 4 in Bereichen vorgesehen, die sich nicht unterhalb des Betriebsgeräts 10 befinden.

Die Kühlkörper-Anordnung umfasst weiterhin wenigstens einen Nebenkühlkörper 12, der an dem Hauptkühlkörper 2 angeordnet ist, insbesondere auf dem nach oben weisenden Oberflächenbereich 8 des Hauptkühlkörpers 2 angeordnet ist und dabei wärmeleitend mit dem Hauptkühlkörper 2 verbunden ist.

Beim hier gezeigten Ausführungsbeispiel sind genau zwei Nebenkühlkörper 12 und 12' vorgesehen, die insbesondere - wie aus Fig. 3 beispielhaft hervorgeht - mit Bezug auf das Betriebsgerät 10 symmetrisch ausgebildet und angeordnet sein können.

Der wenigstens eine Nebenkühlkörper 12, 12' bzw. die zwei Nebenkühlkörper 12, 12' können auch seitlich an dem Hauptkühlkörper 2 angeordnet sein; hierbei können sie vorteilhaft als zusätzliches Designelement ausgebildet sein, um die "Stangenoptik" der Leuchte aufzulockern.

Durch den wenigstens einen Nebenkühlkörper 12, 12' lässt sich erzielen, dass eine Wärme der LEDs 4 unterhalb des Betriebsgeräts 10, die ohne den wenigstens einen Nebenkühlkörper 12 aufgrund des Betriebsgeräts 10 nicht in ausreichendem Maße abgeleitet würde, effektiv abgeleitet wird. Dabei kann der Hauptkühlkörper 2 an sich so dimensioniert sein, dass er mit Bezug auf diejenigen LEDs, die sich nicht unter dem Betriebsgerät 10 befinden, lediglich eine gerade erforderliche Wärmeabfuhr sicherstellt. Auf diese Weise lässt sich bei vergleichsweise besonders geringem Materialaufwand für den Hauptkühlkörper 2 die Leuchte besonders raumsparend gestalten.

Die zwei Nebenkühlkörper 12, 12' können also als zusätzliche Kühlelemente für diejenigen LEDs 4 dienen, die unterhalb des Betriebsgeräts 10 angeordnet sind.

Vorzugsweise ist auch der wenigstens eine Nebenkühlkörper 12 profilförmig und dabei insbesondere parallel zu dem Hauptkühlkörper 2 ausgerichtet; insbesondere kann er aus Aluminium bestehen und beispielsweise als Strangpressprofil gestaltet sein.

Durch die Ausbildung des Hauptkühlkörpers 2 und des wenigstens einen Nebenkühlkörpers 12, 12' in Form von Profilelementen lässt sich erzielen, dass sich die Kühlkörper-Anordnung praktisch "ohne Verschnitt" herstellen lässt.

Um eine besonders effektive Wärmeabfuhr von den unterhalb des Betriebsgeräts 10 befindlichen LEDs 4 bei möglichst geringem Materialaufwand zu ermöglichen, ist der wenigstens eine Nebenkühlkörper 12, 12' in unmittelbarer Nähe des Betriebsgeräts 10 angeordnet. Insbesondere kann hierfür vorgesehen sein, dass der wenigstens eine Nebenkühlkörper 12, 12' innerhalb eines - in Fig. 2 andeutungsweise gekennzeichneten - zusammenhängenden Teilbereichs A des nach oben weisenden Oberflächenbereichs 8 auf Letzterem angeordnet ist, wobei sich der Teilbereich A um das Betriebsgerät 10 herum erstreckt und dabei weniger als die Hälfte, vorzugsweise weniger als 30% der vertikalen Projektionsfläche des Hauptkühlkörpers 2 einnimmt.

Im gezeigten Beispiel erstrecken sich der Hauptkühlkörper 2 und der wenigstens eine Nebenkühlkörper 12, 12' längs der Längsachse *L*; wie aus Fig. 3 hervorgeht, ist dabei quer zur Längsachse *L* betrachtet der Abstand des wenigstens einen Nebenkühlkörpers 12, 12' von dem Betriebsgerät 10 bzw. der Gerätebox kleiner als der Durchmesser des Betriebsgeräts 10, vorzugsweise kleiner als die Hälfte des Durchmessers des Betriebsgeräts 10.

Wie beispielhaft in Fig. 3 gezeigt, ist der wenigstens eine Nebenkühlkörper 12, 12' vorzugsweise derart geformt, dass er sich - in einem vertikalen Querschnitt betrachtet - von dem nach oben weisenden Oberflächenbereich 8 des Hauptkühlkörpers 2 hauptsächlich nach oben hin erstreckt. Er kann also als "Kühlrippe" oder "Kühl-Finne" ausgebildet sein, die sich vertikal nach oben erstreckt. Beim Ausführungsbeispiel ist das Betriebsgerät 10 ebenfalls länglich und erstreckt sich längs der Längsachse *L*, wobei durch die beiden Nebenkühlkörper 12, 12' Kühlrippen gebildet sind, die sich auf zwei gegenüberliegenden Seiten des Betriebsgeräts 10 befinden.

Wenn sich der wenigstens eine Nebenkühlkörper 12, 12' nach oben hin erstreckt, kann er auch als Fixierelement für das Betriebsgerät 10 bzw. die Gerätebox ausgebildet sein. Die Gerätebox bzw. das Betriebsgerät 10 kann also mit der restlichen Leuchte über die als Zusatzprofile ausgebildeten Nebenkühlkörper 12, 12' verbunden sein bzw. an Letzteren gehaltert sein.

Zur vorteilhaften wärmeleitenden Verbindung zwischen dem wenigstens einen Nebenkühlkörper 12, 2' und dem Hauptkühlkörper 2 kann eine Verbindung mit einem wärmeleitenden Kleber oder einer Wärmeleitpaste vorgesehen sein. Es kann auch eine wärmeleitende Klebefolie vorgesehen sein. Auch kann die Verbindung durch ein Kaltschweißverfahren hergestellt sein.

Grundsätzlich kann auch vorgesehen sein, dass der wenigstens eine Nebenkühlkörper 12, 12' mit dem Hauptkühlkörper 2 einstückig ausgebildet ist. Hierdurch ist ein besonders guter Wärmeübergang erzielbar; andererseits ist der Herstellungsaufwand in diesem Fall erhöht, da bei dieser Ausgestaltung die Kühlkörper-Anordnung insgesamt im Allgemeinen kein Profilteil darstellt, das über seine gesamte Länge dieselbe Querschnittfläche aufweist.

Wie aus Fig. 3 beispielhaft hervorgeht, ist es für eine gute Verbindung vorteilhaft, wenn der wenigstens eine Nebenkühlkörper 12, 12' formschlüssig mit dem Hauptkühlkörper verbunden ist. Insbesondere kann hierfür eine Verbindung nach Art einer Verbindung über eine Nut und eine Feder vorgesehen sein. Im gezeigten Ausführungsbeispiel ist - materialsparend vorteilhaft - wenigstens eine entsprechende Feder 3 am Hauptkühlkörper 2 ausgebildet und eine entsprechende Nut 5 an dem wenigstens einen Nebenkühlkörper 12, 12' bzw. jeweils an den beiden Nebenkühlkörpern 12, 12'. Auf diese Weise lässt sich die Anordnung derart gestalten, dass sich der wenigstens eine Nebenkühlkörper 12, 12' mit dem Hauptkühlkörper 2 durch Aufstecken verbinden lässt. Es kann auch eine rastende Verbindung vorgesehen sein.

Beispielsweise wäre auch - wie in den Figuren 4A bis 4C angedeutet - eine Nut-Federlösung denkbar, bei der die Feder am Hauptkühlkörper 2 ausgeformt ist und endseitig einen sich umlaufend verjüngenden Radius aufweist und der wenigstens eine Nebenkühlkörper 12, 12' zur Anordnung an dem Hauptkühlkörper 2 durch seitliches Aufstecken und Hochklappen mit dem als Profilelement ausgebildeten Hauptkühlkörper 2 verpresst wird.

Die insbesondere als Zusatzprofile ausgebildeten Nebenkühlkörper 12, 12' können auch durch eine Schraubverbindung mit dem Hauptkühlkörper 2 verbunden sein, wobei vorzugsweise der Hauptkühlkörper 2 hierfür wenigstens eine entsprechend ausgebildete Gewindebohrung oder -nut oder einen entsprechend ausgebildeten Gewindekanal aufweist.

Wie beim gezeigten Ausführungsbeispiel der Fall, ist der wenigstens eine Nebenkühlkörper 12, 12' ebenfalls vorzugsweise länglich und erstreckt sich entlang der Längsachse *L* mit einer Längserstreckung *λ2*. Dabei ist der wenigstens eine Nebenkühlkörper 12, 12' in dieser Richtung kürzer als der Hauptkühlkörper 2, vorzugsweise kürzer als die Hälfte der Längserstreckung *λ1* des Hauptkühlkörpers 2. Wie aus Fig. 2 hervorgeht, kann er beispielsweise eine Längserstreckung *λ2* aufweisen, die etwa ein Drittel der Längserstreckung *λ1* des Hauptkühlkörpers 2 beträgt. Vorteilhaft mit Bezug auf eine besonders materialsparende Ausführung weist der wenigstens eine Nebenkühlkörper 12, 12' eine Längserstreckung *λ2* auf, die zumindest im Wesentlichen mit der Längserstreckung des Betriebsgeräts 10 längs der Längsachse *L* übereinstimmt, beispielsweise um weniger als 10% von Letzterer abweicht.

Die gezeigte Kühlkörper-Anordnung besteht im Sinn einer insgesamt möglichst materialsparenden Ausführung - wie im Ausführungsbeispiel gezeigt - lediglich aus dem Hauptkühlkörper 2 und dem wenigstens einen Nebenkühlkörper 12, 12', also beispielsweise aus dem Hauptkühlkörper 2 und den genau zwei Nebenkühlkörpern 12, 12'.

Um das Betriebsgerät 10 vor einer von den LEDs 4 erzeugten Wärme zu schützen, ist zwischen dem Betriebsgerät 10 und dem Hauptkühlkörper 2 ein wärmeisolierendes Element 16 angeordnet. Das wärmeisolierende Element 16 kann beispielsweise einen PUR-Schaum und/oder Silikon enthalten oder aus einem PUR-Schaum und/oder einem Silikon bestehen. Der wenigstens eine Nebenkühlkörper 12, 12' ist dabei vorzugsweise derart ausgelegt, dass er genau diejenige Wärme abführt, die durch das wärmeisolierende Element 16 gehalten wird.

Es kann für eine entsprechende Isolierung auch ein Luftspalt zwischen dem Hauptkühlkörper 2 und dem Betriebsgerät 10 bzw. der Gerätebox vorgesehen sein. Für eine gute Abfuhr einer Wärme, die insbesondere auch bei Betrieb von dem Betriebsgerät erzeugt wird, kann die oben genannte Gerätebox wenigstens eine Kühlrippe aufweisen.

Wenn die Gerätebox geschlossen ausgebildet ist, lässt sich die Leuchte auf einfache Weise so gestalten, dass sie entweder mit dem wie beschrieben auf dem Hauptkühlkörper 2 angeordneten Betriebsgerät 10 verwendet wird oder - alternativ - in einer Anordnung, bei der sich das Betriebsgerät 10 nicht auf dem Hauptkühlkörper 2 befindet, also gleichsam in einer "zweigeteilten" Anordnung. Im zuletzt genannten Fall ist es dabei auch gut möglich, die Gerätebox ohne Kühlrippen vorzusehen.

Die Erfindung ist nicht auf eine längliche Leuchte beschränkt; es kann auch beispielsweise eine kreisförmige oder quadratische Leuchte realisiert werden, denn auch hierbei lässt sich der Hauptkühlkörper als Träger für die LEDs gestalten, wobei in dem Bereich, in dem das Betriebsgerät angeordnet ist, die Oberfläche unter Nutzung des wenigstens einen Nebenkühlkörpers vergrößert ist. Wiederum können also speziell vergrößerte Finnen oder dergleichen vorgesehen sein, um die isolierende Wirkung des Betriebsgeräts bzw. der entsprechenden Gerätebox auszugleichen.

Mit der vorgeschlagenen Leuchte lässt sich die von den LEDs bei Betrieb erzeugte Wärme effektiv abführen, wobei der Aufwand zur Realisierung der Kühlung besonders klein ist. Außerdem lässt sich das Betriebsgerät zum Betreiben der LEDs praktisch beliebig positionieren, ohne dass hierdurch die Wärmeabfuhr beeinträchtigt wäre.

Die Leuchte eignet sich beispielsweise besonders gut als Feuchtraumleuchte, denn aufgrund der verhältnismäßig geringen Anzahl erforderlicher Bauelemente kann eine besonders gute Abdichtung gegenüber äußeren Einflüssen realisiert werden, wobei gleichzeitig die bei der Verwendung von LEDs zwingend erforderliche Wärmeabfuhr gewährleistet ist.

Die als Zusatzprofile ausgebildeten Nebenkühlkörper 12, 12' können auch als Aufhängevorrichtungen der Leuchte ausgebildet sein, so dass beispielsweise eine Befestigungsfeder von einer Raumdecke zur Halterung der Leuchte in die Zusatzprofile eingreift.

## Patentansprüche

1. Kühlkörper-Anordnung zur Kühlung von LEDs (4) einer LED-Leuchte, aufweisend
- einen Hauptkühlkörper (2) mit einem nach oben weisenden Oberflächenbereich (8) und einem nach unten weisenden Oberflächenbereich (6), wobei der nach unten weisende Oberflächenbereich (6) dafür vorgesehen ist, wärmeleitend mit den LEDs (4) verbunden zu werden,
- wenigstens einen Nebenkühlkörper (12, 12'), der an dem Hauptkühlkörper (2) angeordnet ist, insbesondere auf dem nach oben weisenden Oberflächenbereich (8) des Hauptkühlkörpers (2) angeordnet ist und dabei wärmeleitend mit dem Hauptkühlkörper (2) verbunden ist,
wobei der Hauptkühlkörper (2) profilförmig ist,
wobei der Hauptkühlkörper (2) länglich geformt ist, so dass er sich in eine Längsrichtung (*L*) erstreckt,
**dadurch gekennzeichnet,**
**dass** der wenigstens eine Nebenkühlkörper (12, 12') in Längsrichtung (*L*) kürzer ist als der Hauptkühlkörper (2).

2. Kühlkörper-Anordnung nach Anspruch 1,
bei der der Hauptkühlkörper (2) insgesamt flächig geformt ist, so dass - bei horizontaler Ausrichtung - seine Vertikalerstreckung (*h*) weniger als 10%, vorzugsweise weniger als 5% seiner Horizontalerstreckung beträgt.

3. Kühlkörper-Anordnung nach Anspruch 1 oder 2,
bei der der Hauptkühlkörper (2) aus Aluminium besteht und beispielsweise ein Strangpressprofil ist.

4. Kühlkörper-Anordnung nach einem der vorhergehenden Ansprüche,
bei der der wenigstens eine Nebenkühlkörper (12, 12') profilförmig ist, vorzugsweise aus Aluminium besteht und beispielsweise ein Strangpressprofil ist.

5. Kühlkörper-Anordnung nach einem der vorhergehenden Ansprüche,
bei der der wenigstens eine Nebenkühlkörper (12, 12') derart geformt ist, dass er sich - in einem vertikalen Querschnitt betrachtet - von dem nach oben weisenden Oberflächenbereich (8) des Hauptkühlkörpers (2) hauptsächlich nach oben hin erstreckt.

6. Kühlkörper-Anordnung nach einem der vorhergehenden Ansprüche,
bei der der wenigstens eine Nebenkühlkörper (12, 12') mit dem Hauptkühlkörper (2) mit einem wärmeleitenden Kleber und/oder mit einer wärmeleitenden Klebefolie verbunden ist oder mittels Kaltverschweißen.

7. Kühlkörper-Anordnung nach einem der vorhergehenden Ansprüche,
bei der der wenigstens eine Nebenkühlkörper (12, 12') formschlüssig mit dem Hauptkühlkörper (2) verbunden ist.

8. Kühlkörper-Anordnung nach einem der vorhergehenden Ansprüche,
bei der der wenigstens eine Nebenkühlkörper (12, 12') mit dem Hauptkühlkörper (2) nach Art einer Verbindung über eine Nut und eine Feder verbunden ist, wobei vorzugsweise die Feder an dem Hauptkühlkörper (2) ausgebildet ist und die Nut an dem wenigstens einen Nebenkühlkörper (12, 12').

9. Kühlkörper-Anordnung nach einem der vorhergehenden Ansprüche,
bei der der wenigstens eine Nebenkühlkörper (12, 12') in Längsrichtung (*L*) kürzer als die Hälfte der Längserstreckung (*λ1*) des Hauptkühlkörpers (2) ist.

10. Kühlkörper-Anordnung nach einem der vorhergehenden Ansprüche,
die lediglich aus dem Hauptkühlkörper (2) und dem wenigstens einen Nebenkühlkörper (12, 12') besteht.

11. Leuchte, aufweisend
- mehrere LEDs (4) als Lichtquelle und
- eine Kühlkörper-Anordnung nach einem der vorhergehenden Ansprüche, wobei die LEDs (4) wie vorgesehen wärmeleitend mit dem nach unten weisenden Oberflächenbereich (6) des Hauptkühlkörpers (2) verbunden sind.

12. Leuchte nach Anspruch 11,
weiterhin aufweisend
- ein Betriebsgerät (10) zum Betrieb der LEDs (4), das auf dem nach oben weisenden Oberflächenbereich (8) des Hauptkühlkörpers (2) angeordnet ist, wobei der wenigstens eine Nebenkühlkörper (12, 12') innerhalb eines zusammenhängenden Teilbereichs (A) des nach oben weisenden Oberflächenbereichs (8) des Hauptkühlkörper (2) auf dem nach oben weisenden Oberflächenbereich (8) angeordnet ist, wobei sich der Teilbereich (A) um das Betriebsgerät (10) herum erstreckt und dabei weniger als 50%, vorzugsweise weniger als 30% der vertikalen Projektionsfläche des Hauptkühlkörpers (2) einnimmt.

13. Leuchte nach Anspruch 12,
bei der zwischen dem Betriebsgerät (10) und dem Hauptkühlkörper (2) ein wärmeisolierendes Element (16) angeordnet ist, wobei das wärmeisolierende Element (16) beispielsweise einen PUR-Schaum und/oder ein Silikon enthält.

## Claims

1. Cooling element arrangement for cooling LEDs (4) of a LED lamp, having
- a main cooling element (2) with a surface area (8) pointing upwards and with a surface area (6) pointing downwards, wherein the surface area (6) pointing downwards is provided to be thermoconductively connected to the LEDs (4),
- at least one auxiliary cooling element (12, 12'), which is arranged on the main cooling element (2), particularly on the surface area (8) pointing upwards of the main cooling element (2) and is thus thermoconductively connected to the main cooling element (2), wherein the main cooling element (2) is profile-shaped, wherein the main cooling element (2) is longitudinally shaped, so that it extends in a longitudinal direction (L), **characterised in that** the at least one auxiliary cooling element (12, 12') is shorter in a longitudinal direction (L) than the main cooling element (2).

2. Cooling element arrangement according to claim 1, wherein the main cooling element (2) is overall formed flat, so that, in a horizontal orientation, the vertical extent (h) thereof amounts to less than 10%, preferably less than 5% of the horizontal extent thereof.

3. Cooling element arrangement according to claim 1 or 2, wherein the main cooling element (2) consists of aluminium and is for example an extruded profile.

4. Cooling element arrangement according to one of the preceding claims, wherein the at least one auxiliary cooling element (12, 12') is profile-shaped, preferably consists of aluminium and is for example an extruded profile.

5. Cooling element arrangement according to one of the preceding claims, wherein the at least one auxiliary cooling element (12, 12') is so shaped that, viewed in a vertical cross section, it mainly extends upwards from the surface area (8) pointing upwards of the main cooling element (2).

6. Cooling element arrangement according to one of the preceding claims, wherein the at least one auxiliary cooling element (12, 12') is connected to the main cooling element (2) with a thermoconductive adhesive and/or with a thermoconductive adhesive foil or by means of cold welding.

7. Cooling element arrangement according to one of the preceding claims, wherein the at least one auxiliary cooling element (12, 12') is connected in a form-fitting manner to the main cooling element (2).

8. Cooling element arrangement according to one of the preceding claims, wherein the at least one auxiliary cooling element (12, 12') is connected to the main cooling element (2) by means of a groove and tongue connection, wherein the tongue is preferably configured on the main cooling element (2) and the groove on the at least one auxiliary cooling element (12, 12').

9. Cooling element arrangement according to one of the preceding claims, wherein the at least one auxiliary cooling element (12, 12') is shorter in a longitudinal direction (L) than half of the longitudinal extent (λ1) of the main cooling element (2).

10. Cooling element arrangement according to one of the preceding claims, which consists only of the main cooling element (2) and of the at least one auxiliary cooling element (12, 12').

11. Lamp, having
- a plurality of LEDs (4) as a light source and
- a cooling element arrangement according to one of the preceding claims, wherein the LEDs (4) are as foreseen thermoconductively connected to the surface area (6) pointing downwards of the main cooling element (2).

12. Lamp according to claim 11, further having
- an operating device (10) for operating the LEDs (4), which is arranged on the surface area (8) pointing upwards of the main cooling element (2), wherein the at least one auxiliary cooling element (12, 12') within a continuous partial area (A) of the surface area (8) pointing upwards of the main cooling element (2) is arranged on the surface area (8) pointing upwards, wherein the partial area (A) extends around the operating device (10) and thus takes up less than 50%, preferably less than 30% of the vertical projecting surface of the main cooling element (2).

13. Lamp according to claim 12, wherein between the operating device (10) and the main cooling element (2) a heat-insulating element (16) is arranged, wherein the heat-insulating element (16) includes for example a PUR foam and/or a silicone.

## Revendications

1. Agencement de corps de refroidissement servant à refroidir des DEL (4) d'une lampe à DEL, comprenant
- un corps de refroidissement principal (2) ayant une zone de surface (8) dirigée vers le haut et une zone de surface (6) dirigée vers le bas, dans lequel la zone de surface (6) dirigée vers le bas est prévue pour être reliée de façon thermoconductible aux DEL (4),
- au moins un corps de refroidissement auxiliaire (12, 12'), étant disposé sur le corps de refroidissement principal (2), particulièrement sur la zone de surface (8) dirigée vers le haut du corps de refroidissent principal (2) et étant donc relié de façon thermoconductible au corps de refroidissement principal (2), dans lequel le corps de refroidissent principal (2) a une forme de profilé, dans lequel le corps de refroidissement principal (2) a une forme longitudinale, de sorte à se développer dans une direction longitudinale (L), **caractérisé en ce que** l'au moins un corps de refroidissent auxiliaire (12, 12') est plus court dans une direction longitudinale (L) que le corps de refroidissement principal (2).

2. Agencement de corps de refroidissement selon la revendication 1, dans lequel le corps de refroidissement principal (2) a une forme globalement plate, de sorte que, dans une orientation horizontale, l'extension verticale (h) correspond à moins de 10 %, de préférence à moins de 5 % de l'extension horizontale.

3. Agencement de corps de refroidissement selon les revendications 1 ou 2, dans lequel le corps de refroidissement principal (2) consiste en de l'aluminium et est par exemple un profilé extrudé.

4. Agencement de corps de refroidissement selon l'une des revendications précédentes, dans lequel l'au moins un corps de refroidissement auxiliaire (12, 12') a une forme de profilé et, de préférence, consiste en de l'aluminium et est par exemple un profilé extrudé.

5. Agencement de corps de refroidissement selon l'une des revendications précédentes, dans lequel l'au moins un corps de refroidissement auxiliaire (12, 12') dispose d'une forme telle que, vu dans une coupe transversale verticale, il se développe principalement vers le haut à partir de la zone de surface (8) dirigée vers le haut du corps de refroidissement principal (2).

6. Agencement de corps de refroidissement selon l'une des revendications précédentes, dans lequel l'au moins un corps de refroidissement auxiliaire (12, 12') est relié au corps de refroidissement principal (2) par un adhésif thermoconductible et/ou une feuille adhésive thermoconductible ou par soudage à froid.

7. Agencement de corps de refroidissement selon l'une des revendications précédentes, dans lequel l'au moins un corps de refroidissement auxiliaire (12, 12') est relié par complémentarité de forme au corps de refroidissement principal (2).

8. Agencement de corps de refroidissement selon l'une des revendications précédentes, dans lequel l'au moins un corps de refroidissement auxiliaire (12, 12') est relié au corps de refroidissement principal (2) par le biais d'un raccord à rainure et à languette, dans lequel la languette est de préférence configurée sur le corps de refroidissement principal (2) et la rainure sur l'au moins un corps de refroidissement auxiliaire (12, 12').

9. Agencement de corps de refroidissement selon l'une des revendications précédentes, dans lequel l'au moins un corps de refroidissement auxiliaire (12, 12') est plus court dans une direction longitudinale (L) de la moitié de l'extension longitudinale (λ1) du corps de refroidissement principal (2).

10. Agencement de corps de refroidissement selon l'une des revendications précédentes, constitué uniquement du corps de refroidissement principal (2) et de l'au moins un corps de refroidissement auxiliaire (12, 12').

11. Lampe, comprenant
- une pluralité de DEL (4) comme étant une source lumineuse et
- un agencement de corps de refroidissement selon l'une des revendications précédentes, dans laquelle les DEL (4) sont, comme prévu, reliées de façon thermoconductible à la zone de surface (6) dirigée vers le bas du corps de refroidissement principal (2).

12. Lampe selon la revendication 11, comprenant de plus
- un dispositif d'exploitation (10) destiné à faire fonctionner les DEL (4), étant disposé sur la zone de surface (8) dirigée vers le haut du corps de refroidissement principal (2), où l'au moins un corps de refroidissement auxiliaire (12, 12') à l'intérieur d'une zone partielle continue (A) de la zone de surface (8) dirigée vers le haut du corps de refroidissement principal (2) est disposé sur la zone de surface (8) dirigée vers le haut, où la zone partielle (A) se développe autour du dispositif d'exploitation (10) et occupe donc moins de 50 %, de préférence moins de 30 % de la surface de projection verticale du corps de refroidissement principal (2).

13. Lampe selon la revendication 12, dans laquelle entre le dispositif d'exploitation (10) et le corps de refroidissement principal (2) est placé un corps calorifuge (16), dans laquelle le corps calorifuge (16) inclut par exemple de la mousse de PUR et/ou de la silicone.
